# EUROPÄISCHE PATENTSCHRIFT

(11) **EP 3 523 537 B1**
(45) Veröffentlichungstag und Bekanntmachung des Hinweises auf die Patenterteilung: **01.05.2024**
(21) Anmeldenummer: 16778057.6
(22) Anmeldetag: 07.10.2016
(51) Int. Cl.: F04B 35/04, F04B 49/24, F04B 49/06, F04B 7/00, F04B 27/053, F04B 35/01, F04B 39/12

(54) **HALBHERMETISCHER KÄLTEMITTELVERDICHTER**
SEMI-HERMETIC COOLANT COMPRESSOR
COMPRESSEUR FRIGORIFIQUE SEMI-HERMÉTIQUE

(43) Veröffentlichungstag der Anmeldung: 14.08.2019
(62) Teilanmeldung aus: 23195632.7
(73) Patentinhaber: BITZER Kühlmaschinenbau GmbH, 71065 Sindelfingen (DE)
(72) Erfinder: GROSSE-KRACHT, Rainer, 71069 Sindelfingen (DE); RENZ, Hermann, 72227 Egenhausen (DE); MARTIN, Eduardo, 04435 Schkeuditz (DE); MANNEWITZ, Jens, 04435 Schkeuditz (DE)
(74) Vertreter: Hoeger, Stellrecht & Partner Patentanwälte mbB
(86) Internationale Anmeldenummer: PCT/EP2016/074063
(87) Internationale Veröffentlichungsnummer: WO 2018/065071

(56) Entgegenhaltungen:
- DE-A1-102005 009 173
- DE-A1-102008 045 103
- FR-A- 1 352 457
- US-A- 2 007 388
- US-A- 2 213 743
- US-A- 4 139 790
- US-A- 4 506 517
- US-A- 5 097 166
- US-A1- 2002 098 093
- US-A1- 2002 140 307
- US-A1- 2005 023 923
- US-A1- 2005 231 151
- US-A1- 2006 005 556
- US-A1- 2012 288 382
- US-B1- 6 449 971
- US-B1- 6 547 538
- Kbdelta: "The Difference Between a Hermetically Sealed, Open, or Semi-Hermetic Gas Compressor", , 20. Dezember 2016 (2016-12-20), XP055330795, Gefunden im Internet: URL:http://kbdelta.com/blog/difference-her metically-sealed-open-semi-hermetic-gas-co mpressor.html [gefunden am 2016-12-21]

## Beschreibung

Die Erfindung betrifft einen Kältemittelverdichter, umfassend einen Hubkolbenverdichter und einen Elektromotor, ein Gesamtgehäuse, einen von einem Sauganschluss am Gesamtgehäuse zu einer Einlasskammer des Hubkolbenverdichters führenden saugseitigen Kältemittelpfad und einen von einer Auslasskammer des Hubkolbenverdichters zu einem Druckanschluss am Gesamtgehäuse führenden druckseitigen Kältemittelpfad, wobei der Elektromotor als Synchronmotor ausgebildet ist, in dessen Rotor Permanentmagnete für den Synchronbetrieb des Elektromotors und ein Kurzschlusskäfig für das Anlaufen des Elektromotors im Asynchronbetrieb angeordnet sind, wobei die Permanentmagnete sich parallel zu einer Rotorachse des Rotors erstrecken, wobei die Permanentmagnete als Plattenkörper ausgebildet sind, deren Flachseiten sich in einer Längsrichtung und einer quer zur Längsrichtung verlaufenden Querrichtung erstrecken, wobei die als Plattenkörper ausgebildeten Permanentmagnete auf ihren einander gegenüberliegenden Flachseiten, von denen die eine der Rotorachse zugewandt und die andere der Rotorachse abgewandt ist, eine unterschiedliche magnetische Polarität aufweisen.

Kältemittelverdichter mit den voranstehend genannten Merkmalen sind aus der US 6,547,538 B1 bekannt.

Die US 6,547,538 B1 offenbart einen hermetischen Einzylinderverdichter mit einem Synchronmotor gemäß den voranstehend genannten Merkmalen.

Die US 2,007,388 A offenbart einen Kältemittelverdichter, mit einem "unloader device", welches so angesteuert wird, dass es den Kältemittelverdichter in vorbestimmten Lastzuständen betreibt.

Die DE 10 2008 045 103 A1 offenbart einen halbhermetischen Hubkolbenverdichter mit einem innerhalb eines Außengehäuses angeordneten Elektromotor der eine im Außengehäuse angeordnete Zylindereinheit antreibt.

Insgesamt besteht das Problem, einen Kältemittelverdichter so zu gestalten, dass dieser energieeffizienter betrieben werden kann.

Diese Aufgabe wird bei einem Kältemittverdichter der eingangs beschriebenen Art erfindungsgemäß dadurch gelöst, dass der Kältemittelverdichter ein halbhermetischer Kältemittelverdichter ist, der als Außengehäuse das Gesamtgehäuse aufweist, dass das Gesamtgehäuse einen Motorgehäuseabschnitt für den Elektromotor aufweist, welcher ein Außengehäuse des Elektromotors darstellt, und einen Verdichtergehäuseabschnitt für den Hubkolbenverdichter aufweist, welcher ein Außengehäuse des Hubkolbenverdichters darstellt, wobei in dem das Außengehäuse darstellenden und mindestens ein Zylindergehäuse bildenden Verdichtergehäuseabschnitt mindestens ein Zylinder des Hubkolbenverdichters vorgesehen ist, der einen in einer im Verdichtergehäuseabschnitt ausgebildeten Zylinderbohrung bewegbaren Kolben, eine die Zylinderbohrung abschließende Ventilplatte und einen die Ventilplatte übergreifenden und einen Teil des Verdichtergehäuseabschnitts bildenden Zylinderkopf aufweist, dass ein Zylinderkopf eine Einlasskammer und eine Auslasskammer für eine mindestens zwei Zylinder umfassende Zylinderbank aufweist, und dass die Permanentmagnete so ausgebildet sind, dass in einer Umlaufrichtung um die Rotorachse aufeinander folgende Permanentmagnete auf ihren der Rotorachse zugewandten Seiten jeweils eine wechselnde Polarität aufweisen, so dass insgesamt der Rotor mittels der Permanentmagnete in Umlaufrichtung alternierende magnetische Pole aufweist.

Der Vorteil der erfindungsgemäßen Lösung ist darin zu sehen, dass ein derartiger Elektromotor zum Antreiben eines halbhermetischen Kältemittelverdichters eine höhere Energieeffizienz, insbesondere bei Volllast und auch bei Teillast, aufweist. Ferner ist der Vorteil eines derartigen Elektromotors darin zu sehen, dass durch den Synchronbetrieb auch im Hochlastbereich das Fördervolumen konstant ist.

Der halbhermetische Kältemittelverdichter weist als Außengehäuse das Gesamtgehäuse auf, wobei insbesondere der Elektromotor in Kältemittelatmosphäre angeordnet ist. Der halbhermetische Kältemittelverdichter ist nicht mit einer den Hubkolbenverdichter und den Elektromotor gemeinsam vollständig umschließenden äußeren Kapselung versehen, sondern das das mindestens eine Zylindergehäuse bildende Verdichtergehäuse stellt selbst das Außengehäuse dar.

So sieht die erfindungsgemäße Lösung vor, dass die Permanentmagnete sich parallel zu einer Rotorachse des Rotors erstrecken.

Ferner ist erfindungsgemäß vorgesehen, dass die Permanentmagnete als Plattenkörper ausgebildet sind, deren Flachseiten sich in einer Längsrichtung und einer quer zur Längsrichtung verlaufenden Querrichtung erstrecken.

Außerdem sieht die erfindungsgemäße Lösung vor, dass die als Plattenkörper ausgebildeten Permanentmagnete auf ihren einander gegenüberliegenden Flachseiten, von denen eine der Rotorachse zugewandt und die andere der Rotorachse abgewandt ist, eine unterschiedliche magnetische Polarität aufweisen, so dass dadurch in einfacher Weise flächenhafte magnetische Pole im Rotor zum Synchronbetrieb des Elektromotors zur Verfügung stehen.

Zweckmäßigerweise sind dabei die Permanentmagnete so im Rotor angeordnet, dass sie sich jeweils mit ihrer Längsrichtung parallel zur Rotorachse erstrecken.

Ferner sind vorzugsweise die Permanentmagnete so im Rotor angeordnet, dass sie sich mit ihren Querrichtungen längs Außenkanten eines zur Rotorachse symmetrischen geometrischen Vielecks erstrecken.

Hinsichtlich der Magnetisierung der Permanentmagnete wurden bislang ebenfalls keine näheren Angaben gemacht.

Grundsätzlich kann der Elektromotor in verschiedenster Art und Weise gekühlt sein.

Eine vorteilhafte Lösung sieht vor, dass der saugseitige Kältemittelpfad das Motorgehäuse zur Kühlung des Elektromotors durchsetzt.

Darüber hinaus sieht ergänzend zu den bislang beschriebenen Merkmalen des halbhermetischen Kältemittelverdichters eine weitere erfindungsgemäße Lösung vor, dass der Kältemittelverdichter mit einer extern ansteuerbaren oder gesteuerten mechanischen Leistungssteuereinheit versehen ist.

Eine derartige extern gesteuerte Leistungssteuereinheit schafft die Möglichkeit, ohne einen Frequenzumrichter für den Elektromotor die Verdichter-Förderleistung des halbhermetischen Kältemittelverdichters mittels der mechanischen Leistungssteuereinheit zu steuern, die kostengünstig und effizient ist, und außerdem eröffnet sie insbesondere die Möglichkeit, die mechanischen Belastungen des Hubkolbenverdichters zu reduzieren.

Insbesondere ist dabei vorgesehen, dass die mechanische Leistungssteuereinheit zur Leistungsreduktion bei mindestens einem Zylinder den auslassseitigen Kältemittelpfad mit dem einlassseitigen Kältemittelpfad verbindet.

Damit ist die Möglichkeit geschaffen, den mindestens einen Zylinder so zu betreiben, dass dieser nicht zur Verdichter-Förderleistung beiträgt.

Diese Lösung hat den Vorteil, dass damit die mechanische Belastung der Komponenten des Hubkolbenverdichters, dann wenn eine Leistungsreduktion erfolgt, gering ist, da das Kältemittel auf einem Druckniveau das nahe der Einlassseite liegt, von der Auslassseite zur Einlassseite zurückströmt und dabei keine großen Druckschwankungen oder sogar Druckspitzen und Temperaturspitzen im Hubkolbenverdichter auftreten, die insbesondere auch den Wirkungsgrad bei Leistungsreduktion verringern.

Hinsichtlich der Anordnung der mechanischen Leistungssteuereinheit sind die unterschiedlichsten Lösungsmöglichkeiten denkbar.

So sieht eine vorteilhafte Lösung vor, dass die mechanische Leistungssteuereinheit an dem Zylinderkopf angeordnet ist, wodurch der Vorteil besteht, dass damit die mechanische Leistungssteuereinheit in einfacher Weise mit mindestens einem der Zylinder zusammenwirken kann.

Besonders günstig ist es, wenn die mechanische Leistungssteuereinheit zumindest teilweise in den mindestens einen Zylinderkopf integriert ist.

Um möglichst optimal mit mindestens einem Zylinder zusammenwirken zu können, ist vorzugsweise vorgesehen, dass die mechanische Leistungssteuereinheit zur Leistungsreduktion eine Auslasskammer im Zylinderkopf mit einer Einlasskammer im Zylinderkopf mittels eines Verbindungskanals verbindet.

Damit ist ein unmittelbares Zusammenwirken der Leistungssteuereinheit mit dem mindestens einen dem Zylinderkopf zugeordneten Zylinder möglich, so dass dadurch eine kompakte Bauweise des Kältemittelverdichters bei einer derart eingebauten Leistungssteuereinheit realisierbar ist.

Besonders zweckmäßig ist es, wenn der Verbindungskanal in den Zylinderkopf integriert angeordnet ist, so dass dadurch ebenfalls der Raumbedarf für das Zusammenwirken der Leistungssteuereinheit mit der Einlasskammer und der Auslasskammer optimiert werden kann.

Insbesondere ist vorgesehen, dass die Auslasskammer im Zylinderkopf unmittelbar angrenzend an mindestens eine Auslassöffnung für den jeweiligen Zylinder in der Ventilplatte angeordnet ist und somit insbesondere die Auslasskammer auch unmittelbar an die Ventilplatte und die Auslassöffnung, insbesondere mit dem Auslassventil, angrenzt.

Ferner ist vorzugsweise vorgesehen, dass die Einlasskammer im Zylinderkopf unmittelbar angrenzend an eine Einlassöffnung für den jeweiligen Zylinder in der Ventilplatte angeordnet ist, so dass auch die Einlasskammer unmittelbar an die Ventilplatte und die Einlassöffnung angrenzt.

Hinsichtlich der Art und Weise wie die mechanische Leistungssteuereinheit den Verbindungskanal zwischen der Auslasskammer und der Einlasskammer öffnet oder verschließt, sind die unterschiedlichsten Möglichkeiten denkbar.

Beispielsweise wäre es denkbar, übliche Schieberkonstruktionen einzusetzen.

Eine besonders vorteilhafte Lösung sieht vor, dass die mechanische Leistungssteuereinheit zum Verschließen des Verbindungskanals einen Verschlusskolben aufweist.

Ein derartiger Verschlusskolben schafft die Möglichkeit, insbesondere mit möglichst kurzer Reaktionszeit, den Verbindungskanal zu öffnen oder zu verschließen.

Zur zuverlässigen Abdichtung ist der Verschlusskolben vorzugsweise mit einem Kolbenring abgedichtet in einer Führungsbohrung, insbesondere im Zylinderkopf, geführt.

Insbesondere ist vorgesehen, dass der Verschlusskolben zum Verschließen des Verbindungkanals auf einen Dichtungssitz aufsetzbar ist, der den Verbindungskanal umschließend verläuft, so dass beim Aufsetzen des Verschlusskolbens auf den Dichtungssitz der Verbindungskanal unterbrochen ist, während beim Abheben des Verschlusskolbens von dem Verdichtungssitz der Verbindungskanal wieder geöffnet ist.

Um dauerhaft ein zuverlässiges Verschließen zu erreichen, ist vorzugsweise vorgesehen, dass ein auf den Dichtungssitz aufsetzbarer Dichtungsbereich des Verschlusskolbens aus einem Metall hergestellt ist, das eine geringere Härte aufweist als ein Metall, aus dem der Dichtungssitz hergestellt ist, oder umgekehrt.

Der Dichtungssitz kann dabei in unterschiedlichster Weise angeordnet sein.

Eine besonders vorteilhafte und kompakte Lösung sieht vor, dass der Dichtungssitz in einem Wandabschnitt des Zylinderkopfes angeordnet ist, der die Einlasskammer von der Auslasskammer trennt.

Dabei kann der Dichtungssitz entweder als Teil des Wandabschnitts ausgebildet sein oder der Dichtungssitz wird durch ein in den Wandabschnitt des Zylinderkopfes eingesetztes Bauteil gebildet.

Vorzugsweise ist dabei der Dichtungssitz so angeordnet, dass er in einen über der Ventilplatte und über der Einlasskammer verlaufenden Wandabschnitt angeordnet ist und somit insbesondere der Dichtungssitz gleichzeitig eine der Ventilplatte gegenüberliegende Einmündungsöffnung für die Einlasskammer darstellt.

Ferner ist vorzugsweise auch vorgesehen, dass der Dichtungssitz gleichzeitig eine Mündungsöffnung für die Auslasskammer darstellt, so dass durch den Dichtungssitz ein unmittelbarer Übergang von der Auslasskammer in die Einlasskammer realisiert ist.

Für eine räumliche kompakte Anordnung hat es sich als besonders günstig erwiesen, wenn der Dichtungssitz auf einer der Ventilplatte gegenüberliegenden Seite der Einlasskammer angeordnet ist.

Ein schneller Wechsel des Verschlusskolbens zwischen der Verschlussstellung und der Offenstellung ist vorzugsweise dann möglich, wenn ausgehend von dem Dichtungssitz der Hub des Verschlusskolbens im Bereich von einem Viertel bis zu der Hälfte des mittleren Durchmessers des Verbindungskanals liegt.

Hinsichtlich der Zuordnung der mechanischen Leistungssteuereinheit zu einzelnen Zylindern wurden im Zusammenhang mit der bisherigen Erläuterung der einzelnen Ausführungsformen keine näheren Angaben gemacht.

So sieht eine Lösung vor, dass die mechanische Leistungssteuereinheit einem Zylinder zugeordnet ist und dass bei gegebenenfalls mehreren Zylindern mehrere mechanische Leistungssteuereinheiten vorgesehen sind, wobei nicht zwingend jedem Zylinder eine mechanische Leistungssteuereinheit zugeordnet werden muss.

Eine günstige Lösung sieht vor, dass ein Zylinderkopf eine Einlasskammer und eine Auslasskammer für eine mindestens zwei Zylinder umfassende Zylinderbank aufweist.

In diesem Fall sind somit mehrere Zylinder zu einer Zylinderbank zusammengefasst.

Vorteilhafterweise ist bei einer derartigen Lösung vorgesehen, dass die jeweilige mechanische Leistungssteuereinheit einer Zylinderbank, insbesondere mit mindestens zwei Zylindern, zugeordnet ist.

Bei einem Kältemittelverdichter mit mehreren Zylinderbänken, beispielsweise N-Zylinderbänken, ist vorzugsweise vorgesehen, dass mindestens N-1-Zylinderbänken eine mechanische Leistungssteuereinheit zugeordnet ist.

Um jedoch optimal die Leistung des Kältemittelverdichters reduzieren zu können, ist vorzugsweise vorgesehen, dass jeder Zylinderbank eine mechanische Leistungssteuereinheit zugeordnet ist.

Um bei einer Leistungsreduktion eine Rückströmung von unter Hochdruck stehendem Kältemittel und damit einen Druckabfall am Auslassanschlusselement zu vermeiden, ist in dem Verdichtergehäuseabschnitt im Anschluss an die durch die mechanische Leistungssteuereinheit beeinflussbaren Kältemittelpfade ein Rückschlagventil vorgesehen.

Ferner ist vorzugsweise vorgesehen, dass das Rückschlagventil eine in der Ventilplatte vorgesehene Auslassöffnung und ein mit der Ventilplatte zusammenwirkendes Ventilelement aufweist, so dass die Ventilplatte auch zur Anordnung und Ausbildung des Rückschlagventils genutzt werden kann.

Insbesondere ist vorgesehen, dass das Ventilelement an der Ventilplatte gehalten ist, so dass die Ventilplatte nicht nur zur Ausbildung der Einlass- und Auslassventile, sondern auch zum Halten des Ventilelements des Rückschlagventils genutzt wird.

Hinsichtlich der Betätigung des Verschlusskolbens wurden im Zusammenhang mit der bisherigen Erläuterung der einzelnen Ausführungsbeispiele keine näheren Angaben gemacht.

So sieht eine vorteilhafte Lösung vor, dass der Verschlusskolben in Richtung seiner mit dem Dichtsitz zusammenwirkenden Stellung durch eine Druckfeder beaufschlagt ist, so dass die Druckfeder dafür sorgt, dass der Verschlusskolben beispielsweise im nicht arbeitenden Zustand des Kältemittelverdichters, den Verbindungskanal aufgrund der Wirkung der Druckfeder verschließt.

Ferner ist vorzugsweise vorgesehen, dass der Verschlusskolben durch eine Druckkammer betätigbar ist, die je nach externer Ansteuerung der Leistungssteuereinheit entweder durch Saugdruck oder durch Hochdruck beaufschlagbar ist, wobei bei einer Beaufschlagung der Druckkammer durch Saugdruck der Verschlusskolben in seine Offenstellung übergeht und bei einer Beaufschlagung der Druckkammer durch Hochdruck der Verschlusskolben zusätzlich zur Wirkung der Druckfeder in Richtung seiner Verschlussstellung beaufschlagt ist.

Ein Volumen der Druckkammer ist insbesondere so gering, dass es in der Offenstellung des Verschlusskolbens kleiner ist als ein Drittel, besser kleiner als ein Viertel, noch besser kleiner als ein Fünftel, vorteilhafter kleiner als ein Sechstel und besonders vorteilhaft kleiner als ein Siebtel und noch vorteilhafter kleiner als ein Achtel des maximalen Volumens der Druckkammer in der Verschlussstellung des Verschlusskolbens.

Diese Dimensionierung der Druckkammer erlaubt es schnell zwischen der Verschlussstellung und der Offenstellung zu wechseln, da der Druck nur in einem kleinen Volumen zwischen Saugdruck und Hochdruck geändert werden muss.

Zur jeweiligen Beaufschlagung der Druckkammer mit Hochdruck oder Saugdruck ist vorzugsweise eine von der Leistungssteuereinheit umfasste Ansteuereinheit vorgesehen, mit welcher die Druckbeaufschlagung des Verschlusskolbens steuerbar ist.

Zur Durchführung der Leistungssteuerung des Kältemittelverdichters ist vorzugsweise eine Leistungssteuerung vorgesehen, welche die mindestens eine Leistungssteuereinheit entsprechend einer geforderten Verdichter-Förderleistung ansteuert.

Die Leistungssteuerung steht dabei insbesondere in Verbindung mit einer übergeordneten Anlagensteuerung und erhält von der Anlagensteuerung Informationen über die geforderte Verdichter-Förderleistung.

Entsprechend diesen Informationen über die geforderte Verdichter-Förderleistung steuert dann die Leistungssteuerung die mindestens eine oder mehreren Leistungssteuereinheiten so an, dass der Kältemittelverdichter die geforderte Verdichter-Förderleistung erbringt, jedoch keine unnötig hohe Verdichter-Förderleistung erbringt.

Dazu ist der Kältemittelverdichter so ausgelegt, dass dessen maximale Verdichter-Förderleistung für die von der Anlagensteuerung maximal geforderte Verdichter-Förderleistung ausreicht und geringere Verdichter-Förderleistungen werden durch Leistungsreduktion mittels der mindestens einen Leistungssteuerungseinheit erreicht.

Darüber hinaus ist vorzugsweise für den Kältemittelverdichter eine Anlaufsteuereinheit vorgesehen, insbesondere ist der Kältemittelverdichter mit einer Anlaufsteuereinheit versehen, welche einen Anlauf des Elektromotors steuert, der bei der erfindungsgemäßen Lösung als Asynchronmotor anläuft, so lange, bis er die Synchrondrehzahl erreicht hat, und dann als Synchronmotor weiterläuft.

Die Anlaufsteuereinheit kann dabei in unterschiedlicher Weise den Betrieb des Kältemittelverdichters steuern, um den Elektromotor in geeigneter Art und Weise anlaufen zu lassen.

Insbesondere arbeitet die Anlaufsteuereinheit so, dass diese den Elektromotor zum Anlaufen mit einer anlaufstromreduzierenden Wicklungsverschaltung betreibt.

Dies könnte beispielsweise mit einem Umschalten von einer Sternschaltung zum Anlaufen in eine Dreiecksschaltung nach dem Anlaufen realisiert werden.

So sieht eine vorteilhafte Lösung vor, dass die Anlaufsteuereinheit zum Anlaufen des Elektromotors zuerst eine erste Teilwicklung und nachfolgend eine zweite Teilwicklung in einem Stator des Elektromotors bestromt.

Das Anlaufen des Elektromotors mit einer ersten Teilwicklung hat den Vorteil, dass dadurch die Möglichkeit besteht, den Anlaufstrom zu reduzieren und somit beispielsweise eine starke Belastung des elektrischen Versorgungsnetzes durch einen zu hohen Anlaufstrom zu vermeiden.

Alternativ oder ergänzend ist die Anlaufsteuereinheit so ausgebildet, dass sie die Leistungssteuerung beim Anlaufen des Elektromotors so ansteuert, dass der Hubkolbenverdichter beim Anlaufen des Elektromotors nur mit reduzierter Verdichter-Förderleistung arbeitet.

Besonders günstig für das Anlaufen des Elektromotors ist es, wenn die Anlaufsteuerung die Leistungssteuerung derart ansteuert, dass der Hubkolbenverdichter beim Anlaufen des Elektromotors mit der kleinstmöglichen Verdichter-Förderleistung arbeitet.

Dabei kann die kleinstmögliche Verdichter-Förderleistung eine Verdichter-Förderleistung sein, bei welcher noch einer und noch mehrere Zylinder arbeiten.

Eine besonders günstige Ausführungsform sieht vor, dass der Hubkolbenverdichter derart leistungssteuerbar ist, dass bei der kleinstmöglichen Verdichter-Förderleistung derart ist, dass keiner der Zylinder mehr Kältemittel verdichtet, so dass dadurch das für das Anlaufen des Hubkolbenverdichters erforderliche Drehmoment minimal ist.

Darüber hinaus sieht eine vorteilhafte Lösung vor, dass die Anlaufsteuerung die Leistungssteuerung derart ansteuert, dass nach einem Erreichen des Synchronbetriebs des Elektromotors die Verdichter-Förderleistung stufenweise erhöht wird, beispielsweise unter Zuschaltung eines weiteren Zylinders oder einer weiteren Zylinderbank oder gegebenenfalls sukzessive Zuschaltung weiterer Zylinder oder weiterer Zylinderbänke.

Hinsichtlich der Betriebszustände des Hubkolbenverdichters wurden im Zusammenhang mit der erfindungsgemäßen Lösung keine näheren Angaben gemacht.

Prinzipiell kann der erfindungsgemäße Hubkolbenverdichter mit allen für halbhermetische Kältemittelverdichter üblichen Kältemitteln arbeiten.

Die erfindungsgemäße Lösung schafft jedoch besondere Vorteile für den Betrieb des Hubkolbenverdichters, insbesondere für den beschädigungsfreien Betrieb des Hubkolbenverdichters, wenn der Hubkolbenverdichter mit einem Saugdruck im Bereich von 10 bar bis 50 bar arbeitet.

Ferner ist die erfindungsgemäße Lösung ebenfalls hinsichtlich der mechanischen Belastung des Hubkolbenverdichters dann besonders vorteilhaft, wenn Hubkolbenverdichter mit einem Hochdruck im Bereich von 40 bar bis 160 bar arbeitet.

Insbesondere ist der erfindungsgemäße Kältemittelverdichter besonders vorteilhaft einsetzbar, wenn der Hubkolbenverdichter mit Kohlendioxid als Kältemittel arbeitet und insbesondere für den Betrieb mit Kohlendioxid als Kältemittel ausgelegt ist.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: eine Seitenansicht eines Ausführungsbeispiels eines erfindungsgemäßen Kältemittelverdichters;
- Fig. 2: eine Draufsicht in Richtung des Pfeils A in Fig. 1 auf den erfindungsgemäßen Kältemittelverdichter;
- Fig. 3: eine Frontansicht des Ausführungsbeispiels des erfindungsgemäßen Kältemittelverdichters;
- Fig. 4: einen halbseitig versetzten Schnitt längs Linie 4-4 in Fig. 2;
- Fig. 5: einen Längsschnitt durch den erfindungsgemäßen Kältemittelverdichter;
- Fig. 6: einen Schnitt längs Linie 6-6 in Fig. 7;
- Fig. 7: einen Schnitt längs Linie 7-7 in Fig. 6 bei einem geschlossenen Verbindungskanal zwischen Einlasskammer und Auslasskammer;
- Fig. 8: einen Schnitt ähnlich Fig. 7 bei geöffnetem Verbindungskanal zwischen der Auslasskammer und der Einlasskammer;
- Fig. 9: einen Schnitt längs Linie 9-9 in Fig. 5 durch einen Rotor des Elektromotors;
- Fig. 10: eine schematische Darstellung eines Anlaufens des Elektromotors, und
- Fig. 11: einen Schnitt ähnlich Fig. 7 durch ein zweites Ausführungsbeispiel.

Ein Ausführungsbeispiel eines erfindungsgemäßen halbhermetischen Kältemittelverdichters, dargestellt in Fig. 1 bis 5, umfasst ein Gesamtgehäuse 10, in welchem ein Hubkolbenverdichter 12 und ein Elektromotor 14 angeordnet sind.

Vorzugsweise umfasst das Gesamtgehäuse 10 einen Verdichtergehäuseabschnitt 22, welcher ein Außengehäuse des Hubkolbenverdichters 12 darstellt, und einen Motorgehäuseabschnitt 24, welcher ein Außengehäuse des Elektromotors 14 darstellt.

Das Gesamtgehäuse 10 wird vorzugsweise durch einen einstückigen Gehäusekörper 26 gebildet, der sich in Richtung parallel zu einer nachfolgend noch im Einzelnen erläuterten Mittelachse 28 erstreckt und auf Seiten des Verdichtergehäuseabschnitts 22 endseitig mittels eines Lagerdeckels 32 verschlossen ist und im Bereich des Motorabschnitts 24 endseitig mit einem Abschlussdeckel 34 verschlossen ist.

In dem Verdichtergehäuseabschnitt 22 erstreckt sich eine als Ganzes mit 42 bezeichnete Verdichterwelle koaxial zur Mittelachse 28 zwischen einem am Lagerdeckel 32 angeordneten ersten Wellenlager 44 bis zu einem zwischen dem Hubkolbenverdichter 12 und dem Elektromotor 14 angeordneten zweiten Wellenlager 46, wobei das zweite Wellenlager 46 an einer in den Gehäusekörper 26 eingeformten Mittelwand 48 gehalten ist, welche einen sich zwischen dem Lagerdeckel 32 und der Mittelwand 48 liegenden Antriebsraum 52 begrenzt, durch welchen sich die Verdichterwelle 42 hindurch erstreckt und in welchem Exzenter 54 und 56 der Verdichterwelle 42 angeordnet sind, wobei auf jedem der Exzenter 54 und 56 zwei pleuel 62₁ und 62₂, beziehungsweise 64₁ und 64₂, angeordnet sind, wobei die pleuel 62₁ und 64₁ die Kolben 66₁ und 68₁ und die pleuel 62₂ und 64z die Kolben 66₂ und 68₂ antreiben.

Die Kolben 66 und 68 sind dabei in Zylinderbohrungen 72 und 74 geführt, die durch in den Verdichtergehäuseabschnitt 22 eingeformte, insbesondere einstückig eingeformte, Zylindergehäuse 76, 78 gebildet werden.

Jedes Zylindergehäuse 76, 78 mit der Zylinderbohrung 72, 74 und dem in dieser geführten Kolben 66, 68 bildet jeweils einen Zylinder 82, 84.

Die beiden in den Verdichtergehäuseabschnitt 22 eingeformten ersten Zylinder 82₁ und 84₁ bilden eine erste Zylinderbank 86₁, während die beiden in den Verdichtergehäuseabschnitt 22 eingeformten Zylinder 82₂ und 84₂ eine zweite Zylinderbank 86₂ bilden.

In jeder der Zylinderbänke 86₁ und 86₂ werden die jeweiligen Zylinderbohrungen 72₁ und 74₁ beziehungsweise 72₂ und 74₂ durch eine gemeinsame Ventilplatte 88₁ beziehungsweise 88₂ verschlossen, die dicht abschließend auf den jeweiligen Zylindergehäusen 76₁ und 78₁, beziehungsweise 76₂ und 78₂, aufliegt und somit von der jeweiligen Ventilplatte 88₁ beziehungsweise 88₂ und den jeweiligen Kolben 66₁ und 68₁ beziehungsweise 66₂ und 68₂ sowie den Zylinderbohrungen 72₁ und 74₁ beziehungsweise 72₂ und 74₂ umschlossenen Verdichtungsraum begrenzen.

Die Ventilplatten 88₁ und 88₂ sind ihrerseits dann wiederum von Zylinderköpfen 92₁ beziehungsweise 92₂ überdeckt.

In jedem der Zylinderköpfe 92₁ und 92₂ ist, wie in den Fig. 6 bis 8 dargestellt, jeweils eine Einlasskammer 94 und eine Auslasskammer 96 angeordnet, die den beiden Zylindern 82 und 84 der jeweiligen Zylinderbank 86 zugeordnet sind.

Insbesondere liegt die Einlasskammer 94 über Einlassöffnungen 102 und 104 des Zylinders 82 und Einlassöffnungen 106 und 108 des Zylinders 84.

Ferner liegt die Auslasskammer 96 über in der Ventilplatte 88 angeordneten Auslassöffnungen 112 und 114 des Zylinders 82 sowie Auslassöffnungen 116 und 118 des Zylinders 84, die mit auf der Ventilplatte 88 sitzenden Auslassventilen 113, 115, 117, 119 versehen sind, und grenzt insbesondere unmittelbar an diese an.

Wie in Fig. 6 bis 8 dargestellt, umfasst jeder Zylinderkopf 92 einen Außenkörper 122, welcher die jeweilige Ventilplatte 88 übergreift und die Einlasskammer 94 und die Auslasskammer 96 umschließt, die ihrerseits wiederum durch einen innerhalb des Außenkörpers 122 verlaufenden Trennkörper 124 voneinander getrennt sind, wobei der Trennkörper 124 sich ausgehend von der jeweiligen Ventilplatte 88 erhebt und sich über die Einlasskammer 94 und diese übergreifend erstreckt.

Somit liegt die Auslasskammer 96 im Bereich der Ventilplatte 88 seitlich neben der Einlasskammer 94 und erstreckt sich jedoch zwischen dem Außenkörper 122 und dem Trennkörper 124 zumindest bereichsweise über der Einlasskammer 94.

Zur Steuerung der Leistung, das heißt zur Steuerung der Verdichter-Förderleistung, des Kältemittelverdichters ist jedem Zylinderkopf 92 eine durch eine Leistungssteuerung 138 aktiv angesteuerte mechanische Leistungssteuereinheit 142 zugeordnet, mit welchem ein Verbindungskanal 144 zwischen der Auslasskammer 96 und der Einlasskammer 94 verschlossen oder geöffnet werden kann, wobei die dem Zylinderkopf 92 zugeordneten Zylinder 82, 84 bei verschlossenem Verbindungskanal 144 (Fig. 7) die mit voller Leistung Kältemittel verdichtenden und bei geöffnetem Verbindungskanal kein Kältemittel verdichten, da das Kältemittel von der Auslasskammer 96 in die Einlasskammer 94 zurückströmt.

Der Verbindungskanal 144 verläuft dabei durch ein in den Trennkörper 124 eingesetztes Einsatzteil 146, welches einen Dichtungssitz 148 bildet, der der Auslasskammer 96 zugewandt liegt und welches an einen den Dichtungssitz 148 umgebenden und an diesen anschließenden Teil der Auslasskammer 96 angrenzt.

Ferner ist der Dichtungssitz 148 einem Verschlusskolben 152 zugewandt, welcher beispielsweise mit einem metallisch ausgebildeten Dichtungsbereich 154 auf den Dichtungssitz 148 aufsetzbar ist, um den Verbindungskanal 144 dicht abschließend zu verschließen und welcher so weit von dem Dichtungssitz 148 abhebbar ist, dass der Dichtungsbereich 154 im Abstand von dem Dichtungssitz 148 steht und somit Kältemittel von der Auslasskammer 96 in die Einlasskammer 94 überströmen kann.

Vorzugsweise ist dabei der Verschlusskolben 152 koaxial zu dem Einsatzteil 146 mit dem Dichtungssitz 148 und mittels eines Kolbenrings 153 abgedichtet in einer Führungsbohrung 156 geführt, die durch einen an den Außenkörper 122 angeformten Führungshülsenkörper 158 des Zylinderkopfes 92 gebildet ist.

Vorzugsweise ist der Verschlusskolben 152 selbst oder zumindest der Dichtungsbereich 154 aus einem Metall, beispielsweise aus einem Buntmetall, hergestellt, das eine geringere Härte als das Metall des Dichtungssitzes 148 aufweist, der beispielsweise aus Stahl, insbesondere gehärtetem Stahl, hergestellt ist.

Um eine schnelle Bewegung des Verschlusskolbens 152 zu ermöglichen, liegt insbesondere ein Hub des Verschlusskolbens 152 zwischen einer Verschlussstellung und einer Offenstellung im Bereich zwischen einem Viertel und der Hälfte eines mittleren Durchmessers des Verbindungskanals 144.

Der Verschlusskolben 152 begrenzt dabei eine Druckkammer 162, die auf einer dem Dichtungsbereich 154 abgewandten Seite des Verschlusskolbens 152 angeordnet ist und auf einer dem Verschlusskolben 152 gegenüberliegenden Seite durch einen Abschlusskörper 164 verschlossen ist.

Das Volumen der Druckkammer 162 ist insbesondere so gering, dass es in der Offenstellung des Verschlusskolbens kleiner ist als ein Drittel, besser kleiner als ein Viertel, noch besser kleiner als ein Fünftel, vorteilhaft kleiner als ein Sechstel und noch vorteilhafter kleiner als ein Achtel des maximalen Volumens der Druckkammer 162 in der Verschlussstellung des Verschlusskolbens 152.

Ferner ist in der Druckkammer 162 noch eine Druckfeder 166 angeordnet, welche sich einerseits am Abschlusskörper 164 abstützt und andererseits den Verschlusskolben 152 in Richtung seiner auf dem Dichtungssitz 148 aufsitzenden Verschlussstellung beaufschlagt.

Je nach Druckbeaufschlagung der Druckkammer 162 ist der Verschlusskolben 152 in seine in Fig. 8 dargestellte Offenstellung oder in seine in Fig. 7 dargestellte Verschlussstellung bewegbar.

Hierzu ist der Verschlusskolben 152 von einem Drosselkanal 172 durchsetzt, der sich von der Druckkammer 162 durch den Verschlusskolben 152 bis zu einer Mündungsöffnung erstreckt, die radial außerhalb des Dichtungsbereichs 154 auf einer dem Dichtungssitz 148 zugewandten Seite angeordnet ist, jedoch dadurch, dass diese radial außerhalb des Dichtungselements 154 liegt, in der Verschlussstellung des Verschlusskolbens 152 einen Eintritt von unter Druck in der Auslasskammer 96 stehendem und den Dichtungssitz umströmenden Kältemittel erlaubt und dieses gedrosselt der Druckkammer 162 zuführt.

Darüber hinaus führt in die Druckkammer 162, und zwar beispielsweise durch den Abschlusskörper 164 ein Entlastungskanal 176, der durch ein als Ganzes mit 182 bezeichnetes Magnetventil mit einem Druckentlastungskanal 184 verbindbar ist, welcher mit der Einlasskammer 94 in Verbindung steht.

Beispielsweise ist das Magnetventil 182 so ausgebildet, dass dieses einen Ventilkörper 186 aufweist, mit welchem die Verbindung zwischen dem Druckentlastungskanal 184 und dem Entlastungskanal 176 unterbrochen oder hergestellt werden kann.

Ist die Verbindung zwischen dem Entlastungskanal 176 und dem Druckentlastungskanal 184 hergestellt, so überwiegt in der Druckkammer 162 der Saugdruck, während der Verschlusskolben 152 auf seiner der Auslasskammer 96 zugewandten Seite von dem Druck in der Auslasskammer 96 beaufschlagt ist und somit in seine Offenstellung bewegt wird.

Ist jedoch die Verbindung zwischen dem Druckentlastungskanal 184 und dem Entlastungskanal 176 durch den Ventilkörper 186 unterbrochen, so drückt die Druckfeder 166 den Verschlusskolben 152 auf den Dichtungssitz 148 und zusätzlich strömt durch den Drosselkanal 172 Hochdruck in die Druckkammer 162, so dass sich in der Druckkammer 162 Hochdruck aufbaut, der zusätzlich zur Wirkung der Druckfeder 166 den Verschlusskolben 152 mit dem Dichtungselement 154 auf den Dichtungssitz 148 drückt.

Insbesondere ist der Verschlusskolben 152 so ausgebildet, dass dieser sich radial über den Dichtungssitz 148 hinaus erstreckt, so dass selbst bei in Verschlussstellung stehendem Verschlusskolben 152 die radial außerhalb des Dichtungssitzes 148 liegende und durch Hochdruck beaufschlagte Kolbenfläche dazu führt, dass der Verschlusskolben 152 entgegen der Kraft der Druckfeder 166 in die Offenstellung, dargestellt in Fig. 5 bewegt wird, sofern der Ventilkörper 186 des Magnetventils 182 die Verbindung zwischen dem Entlastungskanal 176 und dem Druckentlastungskanal 184 herstellt was dazu führt, dass sich in der Druckkammer 162 ein Saugdruck einstellt.

Die Zufuhr von unter Saugdruck stehendem Kältemittel erfolgt über einen in den Verdichtergehäuseabschnitt 22 eingeformten Zufuhrkanal 202, welcher zu einer zur Ventilplatte 88 führenden Einlassöffnung 204 führt, durch welche unter Saugdruck stehendes Kältemittel zu einer Durchtrittsöffnung 206 in der Ventilplatte 88 strömt und durch diese in die Einlasskammer 94 übertritt.

Außerdem führt, wie in Fig. 7 und 8 dargestellt die Auslasskammer 96 zu einer in der Ventilplatte 88 angeordneten Auslassöffnung 212 durch welche das unter Druck in der Auslasskammer 96 stehende Kältemittel in einen in dem Verdichtergehäuseabschnitt 22 vorgesehenen Auslasskanal 214 übertritt und zu einem Auslassanschlusselement 216 strömen kann.

Insbesondere ist der Auslassöffnung 212 der Ventilplatte 88 ein Rückschlagventil 222 zugeordnet, welches an der Ventilplatte 88 gehalten ist und ein Ventilelement 224 auf einer dem Auslasskanal 214 zugewandten Seite der Ventilplatte 88 angeordnet ist und dafür sorgt, dass im Fall der Offenstellung des Verschlusskolbens 152 und somit im Fall eines Überströmens des Kältemittels aus der Auslasskammer 96 in die Einlasskammer 94 der Druck in dem Auslasskanal 214 nicht abfällt, sondern durch das sich schließende Rückschlagventil 222 aufrecht erhalten wird.

Vorzugsweise ist das Rückschlagventil 222 mitsamt einem diesem zugeordneten Fangelement 226 mittels eines Halteelements 228 an der Ventilplatte 88 gehalten und dichtet gegen die Ventilplatte 88 ab.

Der erfindungsgemäße Kältemittelverdichter ist als halbhermetischer Verdichter ausgebildet, so dass unter Saugdruck stehendes Kältemittel mittels eines am Abschlussdeckel 34 angeordneten Einlassanschlusselements 232 einem Motorraum 234 zugeführt wird und den Elektromotor 14 in Richtung der Mittelwand 48 durchströmt und aus dem Motorraum 234 in den Zufuhrkanal 202 übertritt, so dass durch das zugeführte saugseitige Kältemittel eine Kühlung des Elektromotors 14 im Motorraum 234 erfolgt.

Der Elektromotor 14 umfasst seinerseits einen fest in dem Motorgehäuseabschnitt 24 gehaltenen Stator 252 mit einer Statorwicklung 254, welche beispielsweise zwei Teilwicklungen 256 und 258 aufweist, die zur Magnetisierung eines Statorblechpakets 262 dienen.

Der Stator 252 umschließt einen als Ganzes mit 272 bezeichneten Rotor, in dessen Rotorblechpaket 274, wie in Fig. 9 dargestellt, einerseits ein Kurzschlusskäfig 276 angeordnet ist, welches Kurzschlussstäbe 278 umfasst, die parallel zu einer Rotorachse 282 verlaufen und die in Umfangsrichtung elektrisch leitend endseitig miteinander verbunden sind.

Ferner sind in das Blechpaket 274 plattenförmige Permanentmagnete 292 eingesetzt, deren Flachseiten 294 sich einerseits mit einer Längsrichtung 296 parallel zur Rotorachse 282 erstrecken und mit einer Querrichtung 298 quer zur Rotorachse 282 erstrecken und zwar derart, dass die Querrichtungen 298 ein um die Rotorachse 282 als Symmetrieachse herum verlaufendes geometrisches Vieleck bilden.

Die Permanentmagnete 292 sind ferner so ausgebildet, dass in einer Umlaufrichtung 302 um die Rotorachse 282 aufeinander folgende Permanentmagnete 292 auf ihren der Rotorachse 282 zugewandten Seiten jeweils eine wechselnde Polarität aufweisen, so dass insgesamt der Rotor 272 mittels der Permanentmagnete 292 in Umlaufrichtung alternierende magnetische Pole aufweist.

Ein mit einem derartigen Rotor 272 versehener Elektromotor 14 arbeitet aufgrund der im Rotor 272 vorgesehenen Permanentmagnete 292 im Normalbetrieb als Synchronmotor, wobei aufgrund der Permanentmagnete 292 ein derartiger Synchronmotor eine vorteilhafte Energieeffizienz und höhere Kältemittel-Förderleistung aufweist.

Das vom Stator 252 erzeugte Drehfeld läuft aufgrund einer Speisung der Statorwicklung 254 mit einer definierten Frequenz um, die beispielsweise dadurch bedingt ist, dass die Statorwicklung 254 durch ein Wechselstromnetz gespeist sind.

Um ein Anlaufen bei einem mit konstanter Frequenz umlaufenden Drehfeld des Stators 252 zu ermöglichen, ist der Rotor 272 mit dem Kurzschlusskäfig 276 versehen, welches die Möglichkeit schafft, dass der Elektromotor 14 zunächst als Asynchronmotor anläuft, bis er die dem umlaufenden Drehfeld der Statorwicklung entsprechende Drehzahl erreicht hat und dann als Synchronmotor aufgrund der durch die Permanentmagneten 292 bedingten magnetischen Pole umläuft.

Somit kann ein Kältemittelverdichter mit einem derartigen Elektromotor durch ein übliches Wechselstromnetz gespeist betrieben werden, da dieser wie ein Asynchronmotor anläuft.

Es besteht aber auch die Möglichkeit einen derartigen Kältemittelverdichter mit einem Frequenzumrichter zu betreiben.

Zum Erleichtern des Anlaufens des Elektromotors 14 besteht ferner die Möglichkeit, mittels einer dem Kältemittelverdichter zugeordneten Anlaufsteuerung 312 - wie in Fig. 10 dargestellt - zunächst nur eine der Teilwicklungen 256 oder 258 zu bestromen, um den Anlaufstrom zu reduzieren und dann nach einer kurzen Anlaufphase des Elektromotors 14 als Asynchronmotor die andere der Teilwicklungen 258, 256 dazu zu schalten.

Im Falle des Einsatzes des erfindungsgemäßen Kältemittelverdichters für große Druckdifferenzen, beispielsweise als Verdichter für COz, greift die Anlaufsteuerung 312 in die vorgesehene Leistungssteuerung 138 für die aktive Ansteuerung der Leistungssteuereinheiten 142 ein und bewirkt, dass mindestens eine Zylinderbank 86, vorzugsweise beide Zylinderbänke 86₁ und 86₂, deaktiviert werden, so dass bei Deaktivierung mindestens einer Zylinderbank 86 das Drehmoment, das der Hubkolbenverdichter 12 benötigt, reduziert ist, und beim Deaktivieren beider Zylinderbänke 86₁ und 86₂ das Drehmoment, welches der Hubkolbenverdichter 12 benötigt, gering ist, da keine Verdichtung von Kältemittel erfolgt, so dass einerseits der Anlaufstrom des Elektromotors 14 niedrig gehalten wird und dieser andererseits dann sehr schnell von seinem Betrieb als Asynchronmotor in den Betrieb als Synchronmotor übergeht in dem das volle Drehmoment zur Verfügung steht, so dass entweder gleichzeitig oder Sukzessive die Zylinderbänke 86₁ und 86₂ aktiviert werden können (Fig. 10).

Bei einem zweiten Ausführungsbeispiel, dargestellt in Fig. 11 sind diejenigen Teile die mit denen des ersten Ausführungsbeispiels identisch sind mit denselben Bezugszeichen versehen, so dass vollinhaltlich auf die Ausführungen zum ersten Ausführungsbeispiel Bezug genommen werden kann.

Im Gegensatz zum ersten Ausführungsbeispiel ist das Fangelement 226' des Rückschlagventils 222' im Verdichtergehäuseabschnitt 22 ausgebildet, beispielsweise durch eine Ausnehmung seitlich des Auslasskanals 214, welche den möglichen Weg des Ventilelements 224' zwischen seiner geschlossenen, auf der Ventilplatte 88 aufliegenden Stellung und der maximal geöffneten Stellung begrenzt.

Ein derartiges Fangelement 226' kann generell in allen Verdichtergehäuseabschnitten 22 aller Kältemittelverdichter derselben Baugruppe vorgesehen sein, unabhängig davon, ob diese mit einem Rückschlagventil 222' versehen sind oder nicht, so dass eine einfache Nachrüstung der Kältemittelverdichter mit einem Rückschlagventil 222' und insbesondere auch mit mindestens einer erfindungsgemäßen mechanischen Leistungssteuereinheit 142 zusammen mit einem derartigen Rückschlagventil 222' möglich ist.

## Patentansprüche

1. Halbhermetischer Kältemittelverdichter, umfassend einen Hubkolbenverdichter (12) und einen Elektromotor (14), ein Gesamtgehäuse (10), einen von einem Sauganschluss (232) am Gesamtgehäuse (10) zu einer Einlasskammer (94) des Hubkolbenverdichters (12) führenden saugseitigen Kältemittelpfad und einen von einer Auslasskammer (96) des Hubkolbenverdichters (12) zu einem Druckanschluss (216) am Gesamtgehäuse (10) führenden druckseitigen Kältemittelpfad, wobei der Elektromotor (14) als Synchronmotor ausgebildet ist, in dessen Rotor (272) Permanentmagnete (292) für den Synchronbetrieb des Elektromotors (14) und ein Kurzschlusskäfig (276) für das Anlaufen des Elektromotors (14) im Asynchronbetrieb angeordnet sind, wobei die Permanentmagnete (292) sich parallel zu einer Rotorachse (282) des Rotors (272) erstrecken, wobei die Permanentmagnete (292) als Plattenkörper ausgebildet sind, deren Flachseiten (294) sich in einer Längsrichtung (296) und einer quer zur Längsrichtung verlaufenden Querrichtung (298) erstrecken, wobei die als Plattenkörper ausgebildeten Permanentmagnete (292) auf ihren einander gegenüberliegenden Flachseiten (294), von denen die eine der Rotorachse (282) zugewandt und die andere der Rotorachse (282) abgewandt ist, eine unterschiedliche magnetische Polarität (N, S) aufweisen, **dadurch gekennzeichnet , dass** der Kältemittelverdichter ein halbhermetischer Kältemittelverdichter ist, der als Außengehäuse das Gesamtgehäuse (10) aufweist, dass das Gesamtgehäuse (10) einen Motorgehäuseabschnitt (24) für den Elektromotor (14) aufweist, welcher ein Außengehäuse des Elektromotors (14) darstellt, und einen Verdichtergehäuseabschnitt (22) für den Hubkolbenverdichter (12) aufweist, welcher ein Außengehäuse des Hubkolbenverdichters (12) darstellt, wobei in dem das Außengehäuse darstellenden und mindestens ein Zylindergehäuse (76, 78) bildenden Verdichtergehäuseabschnitt (22) mindestens ein Zylinder (82, 84) des Hubkolbenverdichters (12) vorgesehen ist, der einen in einer im Verdichtergehäuseabschnitt (22) ausgebildeten Zylinderbohrung (72, 74) bewegbaren Kolben (66, 68), eine die Zylinderbohrung (72, 74) abschließende Ventilplatte (88) und einen die Ventilplatte (88) übergreifenden und einen Teil des Verdichtergehäuseabschnitts (22) bildenden Zylinderkopf (92) aufweist, dass ein Zylinderkopf (92) eine Einlasskammer (94) und eine Auslasskammer (96) für eine mindestens zwei Zylinder (82, 84) umfassende Zylinderbank (86) aufweist, und dass die Permanentmagnete (292) so ausgebildet sind, dass in einer Umlaufrichtung (302) um die Rotorachse (282) aufeinander folgende Permanentmagnete (292) auf ihren der Rotorachse (282) zugewandten Seiten jeweils eine wechselnde Polarität aufweisen, so dass insgesamt der Rotor (272) mittels der Permanentmagnete (292) in Umlaufrichtung alternierende magnetische Pole aufweist.

2. Kältemittelverdichter nach Anspruch 1, **dadurch gekennzeichnet, dass** die Permanentmagnete (292) sich jeweils mit ihrer Längsrichtung (296) parallel zur Rotorachse (282) erstrecken und dass insbesondere die Permanentmagnete (292) sich mit ihren Querrichtungen (298) längs Außenkanten eines zur Rotorachse (282) symmetrischen geometrischen Vielecks erstrecken.

3. Kältemittelverdichter nach einem der voranstehenden Ansprüche, **dadurch gekennzeichnet, dass** der saugseitige Kältemittelpfad den Motorgehäuseabschnitt (24) zur Kühlung des Elektromotors (14) durchsetzt.

4. Kältemittelverdichter nach einem der voranstehenden Ansprüche, **dadurch gekennzeichnet, dass** der Kältemittelverdichter mit einer extern gesteuerten mechanischen Leistungssteuereinheit (142) versehen ist.

5. Kältemittelverdichter nach einem der voranstehenden Ansprüche, **dadurch gekennzeichnet, dass** die mechanische Leistungssteuereinheit (142) zur Leistungsreduktion bei mindestens einem Zylinder (82, 84) den auslassseitigen Kältemittelpfad mit dem einlassseitigen Kältemittelpfad verbindet.

6. Kältemittelverdichter nach Anspruch 4 oder 5, **dadurch gekennzeichnet, dass** die mechanische Leistungssteuereinheit (142) an dem mindestens einen Zylinderkopf (92) angeordnet ist und dass insbesondere die mechanische Leistungssteuereinheit (142) zumindest teilweise in den mindestens einen Zylinderkopf (92) integriert ist.

7. Kältemittelverdichter nach einem der Ansprüche 4 bis 6, **dadurch gekennzeichnet, dass** die mechanische Leistungssteuereinheit (142) zur Leistungsreduktion eine Auslasskammer (96) im Zylinderkopf (92) mit einer Einlasskammer (94) im Zylinderkopf (92) mittels eines Verbindungskanals (144) verbindet, dass insbesondere der Verbindungskanal (144) in den Zylinderkopf (92) integriert angeordnet ist, dass insbesondere die Auslasskammer (96) im Zylinderkopf (92) unmittelbar angrenzend an mindestens eine Auslassöffnung (112, 114, 116, 118) für den jeweiligen Zylinder (82, 84) in der Ventilplatte (88) angeordnet ist und dass insbesondere die Einlasskammer (94) im Zylinderkopf unmittelbar angrenzend an eine Einlassöffnung (102, 104, 106, 108) für den jeweiligen Zylinder (82, 84) der Ventilplatte (88) angeordnet ist.

8. Kältemittelverdichter nach einem der Ansprüche 4 bis 7, **dadurch gekennzeichnet, dass** die mechanische Leistungssteuereinheit (142) zum Verschließen des Verbindungskanals (144) einen Verschlusskolben (152) aufweist, dass insbesondere der Verschlusskolben (152) zum Verschließen des Verbindungskanals (144) auf einen Dichtungssitz (148) aufsetzbar ist, der den Verbindungskanal (144) umschließend verläuft, dass insbesondere ein Dichtungsbereich (154) des Verschlusskolbens (152) aus einem Metall hergestellt ist, das eine geringere Härte aufweist als ein Metall, aus dem der Dichtungssitz (148) hergestellt ist, und/oder dass insbesondere der Dichtungssitz (148) in einem Wandabschnitt (124) des Zylinderkopfes (92) angeordnet ist, der die Einlasskammer (94) von der Auslasskammer (96) trennt, und/oder dass insbesondere der Dichtungssitz (148) in einen über der Ventilplatte (88) und über der Einlasskammer (94) verlaufenden Wandabschnitt (124) angeordnet ist, und/oder dass insbesondere der Dichtungssitz (148) auf einer der Ventilplatte (88) gegenüberliegenden Seite der Einlasskammer (94) angeordnet ist, und/oder dass insbesondere ausgehend von dem Dichtungssitz (148) ein Hub des Verschlusskolbens (152) im Bereich von einem Viertel bis zu der Hälfte eines mittleren Durchmessers des Verbindungskanals (144) liegt.

9. Kältemittelverdichter nach einem der voranstehenden Ansprüche, **dadurch gekennzeichnet, dass** die jeweilige mechanische Leistungssteuereinheit (142) einer Zylinderbank (86) zugeordnet ist, dass insbesondere bei N-Zylinderbänken (86) des Kältemittelverdichters mindestens N-1-Zylinderbänken (86) eine mechanische Leistungssteuereinheit (142) zugeordnet ist, und/oder dass insbesondere jeder Zylinderbank (86) eine mechanische Leistungssteuereinheit (142) zugeordnet ist.

10. Kältemittelverdichter nach einem der voranstehenden Ansprüche, **dadurch gekennzeichnet, dass** in dem Verdichtergehäuseabschnitt (22) im Anschluss an die durch die mechanische Leistungssteuereinheit (142) beeinflussbaren Kältemittelpfade ein Rückschlagventil (222) vorgesehen ist, dass insbesondere das Rückschlagventil (222) eine in der Ventilplatte (88) vorgesehene Auslassöffnung (212) und ein mit der Ventilplatte (88) zusammenwirkendes Ventilelement (224) aufweist, dass insbesondere das Ventilelement (224) an der Ventilplatte (88) gehalten ist.

11. Kältemittelverdichter nach einem der Ansprüche 8 bis 10, **dadurch gekennzeichnet, dass** der Verschlusskolben (152) in Richtung seiner mit dem Dichtungssitz (148) zusammenwirkenden Stellung durch eine Druckfeder (166) beaufschlagt ist, dass insbesondere der Verschlusskolben (152) durch eine Druckkammer (162) betätigbar ist, die je nach externer Ansteuerung der Leistungssteuereinheit (142) entweder durch Saugdruck oder durch Hochdruck beaufschlagbar ist, dass insbesondere die Druckkammer (162) in der Offenstellung des Verschlusskolbens (152) ein Volumen aufweist, das kleiner ist als ein Drittel, besser kleiner als ein Viertel des maximalen Volumens der Druckkammer (162) in der Verschlussstellung.

12. Kältemittelverdichter nach einem der Ansprüche 4 bis 11, **dadurch gekennzeichnet, dass** eine von der Leistungssteuereinheit (142) umfasste Ansteuereinheit (182) vorgesehen ist, mit welcher die Druckbeaufschlagung des Verschlusskolbens (152) steuerbar ist.

13. Kältemittelverdichter nach einem der Ansprüche 4 bis 12, **dadurch gekennzeichnet, dass** eine Leistungssteuerung (138) vorgesehen ist, welche die mindestens eine mechanische Leistungssteuereinheit (142) entsprechend einer geforderten Verdichter-Förderleistung ansteuert.

14. Kältemittelverdichter nach einem der voranstehenden Ansprüche, **dadurch gekennzeichnet, dass** eine Anlaufsteuereinheit (312) vorgesehen ist, welche einen Anlauf des Elektromotors (14) steuert, dass insbesondere die Anlaufsteuereinheit (312) den Elektromotor (14) zum Anlaufen mit einer anlaufstromreduzierenden Wicklungsverschaltung betreibt, und/oder dass insbesondere die Anlaufsteuereinheit (312) zum Anlaufen des Elektromotors (14) zunächst eine erste Teilwicklung (256) und nachfolgend eine zweite Teilwicklung (258) in einem Stator (252) des Elektromotors (14) bestromt, und/oder dass insbesondere die Anlaufsteuereinheit (312) die Leistungssteuerung (138) beim Anlaufen des Elektromotors (14) so ansteuert, dass der Hubkolbenverdichter (12) beim Anlaufen des Elektromotors (14) nur mit reduzierter Verdichter-Förderleistung arbeitet, dass insbesondere die Anlaufsteuereinheit (312) die Leistungssteuerung (138) derart ansteuert, dass der Hubkolbenverdichter (12) beim Anlaufen des Elektromotors (14) mit der kleinstmöglichen Verdichter-Förderleistung arbeitet.

15. Kältemittelverdichter nach einem der voranstehenden Ansprüche, **dadurch gekennzeichnet, dass** der Hubkolbenverdichter (12) mit einem Saugdruck im Bereich von 10 bar bis 50 bar arbeitet und/oder dass insbesondere der Hubkolbenverdichter (12) mit einem Hochdruck im Bereich von 40 bar bis 160 bar arbeitet.

16. Kältemittelverdichter nach einem der voranstehenden Ansprüche, **dadurch gekennzeichnet, dass** der Hubkolbenverdichter (12) mit Kohlendioxid als Kältemittel arbeitet und insbesondere für den Betrieb mit Kohlendioxid als Kältemittel ausgelegt ist.

## Claims

1. A semi-hermetic refrigerant compressor, comprising a reciprocating piston compressor (12) and an electric motor (14), an overall housing (10), a suction-side refrigerant path which leads from a suction connection (232) on the overall housing (10) to an inlet chamber (94) of the reciprocating piston compressor (12), and a pressure-side refrigerant path which leads from an outlet chamber (96) of the reciprocating piston compressor (12) to a pressure connection (216) on the overall housing (10), wherein the electric motor (14) is configured as a synchronous motor, in the rotor (272) of which there are arranged permanent magnets (292) for the synchronous operation of the electric motor (14) and a squirrel cage (276) for the start-up of the electric motor (14) in asynchronous operation, wherein the permanent magnets (292) extend parallel to a rotor axis (282) of the rotor (272), wherein the permanent magnets (292) are formed as planar bodies, the flat sides (294) of which extend in a longitudinal direction (296) and in a transverse direction (298) running transversely to the longitudinal direction, wherein the permanent magnets (292) formed as planar bodies have a different magnetic polarity (N, S) on their mutually opposite flat sides (294), one of which faces towards the rotor axis (282) and the other of which faces away from the rotor axis (282), **characterized in that** the refrigerant compressor is a semi-hermetic refrigerant compressor, which has the overall housing (10) as an outer housing, **in that** the overall housing (10) has a motor housing portion (24) for the electric motor (14), which constitutes an outer housing of the electric motor (14), and has a compressor housing portion (22) for the reciprocating piston compressor (12), which constitutes an outer housing of the reciprocating piston compressor (12), wherein, in the compressor housing portion (22) which constitutes the outer housing and forms at least one cylinder housing (76,78), there is provided at least one cylinder (82, 84) of the reciprocating piston compressor (12), which has a piston (66, 68) which is movable in a cylinder bore (72,74), formed in the compressor housing portion (22) a valve plate (88) closing off the cylinder bore (72, 74) and a cylinder head (92) extending over the valve plate (88) and forming a part of the compressor housing portion (22), **in that** a cylinder head (92) has an inlet chamber (94) and an outlet chamber (96) for a cylinder bank (86) comprising at least two cylinders (82,84), and **in that** the permanent magnets (292) are formed so that, in a circumferential direction (302) around the rotor axis (282), successive permanent magnets (292) on their sides facing the rotor axis (282) have in each case an alternating plurality, so that overall the rotor (272) by means of the permanent magnets (292) has alternating magnetic poles in circumferential direction.

2. A refrigerant compressor according to Claim 1, **characterized in that** the permanent magnets (292) each extend with their longitudinal direction (296) parallel to the rotor axis (282) and **in that** in particular the permanent magnets (292) extend with their transverse directions (298) along outer edges of a geometric rectangle that is symmetrical with respect to the rotor axis (282).

3. A refrigerant compressor according to any one of the preceding claims, **characterized in that** the suction-side refrigerant path passes through the motor housing portion (24) for cooling of the electric motor (14).

4. A refrigerant compressor according to any one of the preceding claims, **characterized in that** the refrigerant compressor is provided with an externally controlled mechanical capacity control unit (142).

5. A refrigerant compressor according to any one of the preceding claims, **characterized in that** the mechanical capacity control unit (142) for capacity reduction in at least one cylinder (82, 84) connects the outletside refrigerant path to the inlet-side refrigerant path.

6. A refrigerant compressor according to Claim 4 or 5, **characterized in that** the mechanical capacity control unit (142) is arranged on the at least one cylinder head (92) and **in that** in particular the mechanical capacity control unit (142) is at least partially integrated in the at least one cylinder head (92).

7. A refrigerant compressor according to any one of Claims 4 to 6, **characterized in that** the mechanical capacity control unit (142), for capacity reduction, connects an outlet chamber (96) in the cylinder head (92) to an inlet chamber (94) in the cylinder head (92) by means of a connection channel (144), **in that** in particular the connection channel (144) is arranged integrated in the cylinder head (92), **in that** in particular the outlet chamber (96) is arranged in the cylinder head (92) directly adjacently to at least one outlet opening (112, 114, 116, 118) for the corresponding cylinder (82, 84) in the valve plate (88) and **in that** in particular the inlet chamber (94) is arranged in the cylinder head directly adjacently to an inlet opening (102, 104, 106, 108) for the corresponding cylinder (82, 84) in the valve plate (88).

8. A refrigerant compressor according to any one of Claims 4 to 7, **characterized in that** the mechanical capacity control unit (142) has a sealing piston (152) for closing the connection channel (144), **in that** in particular the sealing piston (152), in order to close the connection channel (144), is placeable against a seal seat (148), which runs around the connection channel (144) peripherally, **in that** in particular a seal region (154) of the sealing piston (152) is made of a metal having a lower hardness than a metal from which the seal seat (148) is made, and/or **in that** in particular the seal seat (148) is arranged in a wall portion (124) of the cylinder head (92) separating the inlet chamber (94) from the outlet chamber (96), and/or **in that** in particular the seal seat (148) is arranged in a wall portion (124) running above the valve plate (88) and above the inlet chamber (94), and/or **in that** in particular the seal seat (148) is arranged on the side of the inlet chamber (94) opposite the valve plate (88), and/or **in that** in particular starting from the seal seat (148), a stroke of the sealing piston (152) ranges from a quarter to half of the mean diameter of the connection channel (144).

9. A refrigerant compressor according to any one of the preceding claims, **characterized in that** the mechanical capacity control unit (142) is associated with a cylinder bank (86), **in that** in particular in the case of N cylinder banks (86) of the refrigerant compressor a mechanical capacity control unit (142) is associated with at least N-1 cylinder bank(s) (86), and/or **in that** in particular a mechanical capacity control unit (142) is associated with each cylinder bank (86).

10. A refrigerant compressor according to any one of the preceding claims, **characterized in that** a check valve (222) is provided in the compressor housing portion (22) following on from the refrigerant paths that can be influenced by the mechanical capacity control unit (142), **in that** in particular the check valve (222) has an outlet opening (212) provided in the valve plate (88) and a valve element (224) cooperating with the valve plate (88), **in that** in particular the valve element (224) is held on the valve plate (88).

11. A refrigerant compressor according to any one of Claims 8 to 10, **characterized in that** the sealing piston (152) in the direction of its position cooperating with the seal seat (148) is acted on by a compression spring (166), **in that** in particular the sealing piston (152) is actuable by a pressure chamber (162), which is actable on either by suction pressure or by high pressure depending on the external control of the capacity control unit (142), **in that** in particular the pressure chamber (162) in the open position of the sealing piston (152) has a volume that is less than a third, better still less than a quarter of the maximum volume of the pressure chamber (162) in the closed position.

12. A refrigerant compressor according to any one of Claims 4 to 11, **characterized in that** a control unit (182) comprised by the capacity control unit (142) is provided and is usable to control the pressure applied to the sealing piston (152).

13. A refrigerant compressor according to any one of Claims 4 to 12, **characterized in that** a capacity controller (138) is provided and controls the at least one mechanical capacity control unit (142) in accordance with a required compressor delivery capacity.

14. A refrigerant compressor according to any one of the preceding claims, **characterized in that** a start-up control unit (312) is provided and controls the start-up of the electric motor (14), **in that** in particular the start-up control unit (312) operates the electric motor (14) to start up with the windings connected in a manner reducing the start-up current, and/or **in that** in particular the start-up control unit (312) in order to start up the electric motor (14) initially energizes a first part-winding (256) and then energizes a second part-winding (258) in a stator (252) of the electric motor (14), and/or **in that** in particular the start-up control unit (312) controls the capacity controller (138) at the start-up of the electric motor (14) such that the reciprocating piston compressor (12) operates only with reduced compressor delivery capacity at the start-up of the electric motor, **in that** in particular the start-up control unit (312) controls the capacity controller (138) in such a way that the reciprocating piston compressor (12) works with the smallest possible compressor delivery capacity at the start-up of the electric motor (14).

15. A refrigerant compressor according to any one of the preceding claims, **characterized in that** the reciprocating piston compressor (12) works with a suction pressure ranging from 10 bar to 50 bar, and/or **in that** in particular the reciprocating piston compressor (12) works with a high pressure ranging from 40 to 160 bar.

16. A refrigerant compressor according to any one of the preceding claims, **characterized in that** the reciprocating piston compressor (12) works with carbon dioxide as refrigerant and in particular is configured for operation with carbon dioxide as refrigerant.

## Revendications

1. Compresseur de fluide frigorigène semi-hermétique, comprenant un compresseur à piston de course (12) et un moteur électrique (14), un carter général (10), un chemin de fluide frigorigène côté aspiration menant depuis un raccordement d'aspiration (232) au niveau du carter général (10) vers une chambre d'admission (94) du compresseur à piston de course (12) et un chemin de fluide frigorigène côté refoulement menant depuis une chambre d'échappement (96) du compresseur à piston de course (12) vers un raccordement d'aspiration (216) au niveau du carter général (10), dans lequel le moteur électrique (14) est conçu en tant que moteur synchrone dans le rotor (272) duquel sont agencés des aimants permanents (292) pour le fonctionnement synchrone du moteur électrique (14) et une cage de court-circuit (276) pour le démarrage du moteur électrique (14) en fonctionnement synchrone, dans lequel les aimants permanents (292) s'étendent parallèlement à un axe de rotor (282) du rotor (272), dans lequel les aimants permanents (292) sont conçus en tant que corps en forme de plaque, dont les côtés plats (294) s'étendent dans une direction longitudinale (296) et une direction transversale (298) se déroulant transversalement à la direction longitudinale, dans lequel les aimants permanents (292) conçus en tant que corps en forme de plaque présentent une polarité (N, S) magnétique différente sur leurs côtés plats (294) opposés l'un à l'autre dont l'un est tourné vers l'axe de rotor (282) et l'autre est détourné de l'axe de rotor (282), **caractérisé en ce que** le compresseur de fluide frigorigène est un compresseur de fluide frigorigène semi-hermétique qui présente le carter général (10) en tant que carter extérieur, **en ce que** le carter général (10) présente une section de carter de moteur (24) pour le moteur électrique (14), laquelle constitue un carter extérieur du moteur électrique (14), et une section de carter de compresseur (22) pour le compresseur à piston de course (12), laquelle constitue un carter extérieur du compresseur à piston de course (12), dans lequel dans la section de carter de compresseur (22) constituant le carter extérieur et formant au moins un carter de cylindre (76, 78) est prévu au moins un cylindre (82, 84) du compresseur à piston de course (12), qui présente un piston (66, 68) mobile dans un alésage de cylindre (72, 74) conçu dans la section de carter de compresseur (22), une plaque porte-soupape (88) fermant l'alésage de cylindre (72, 74) et une tête de cylindre (92) débordant sur la plaque porte-soupape (88) et formant une partie de la section de carter de compresseur (22), **en ce qu'**une tête de cylindre (92) présente une chambre d'admission (94) et une chambre d'échappement (96) pour une rangée de cylindres (86) comprenant au moins deux cylindres (82, 84), et **en ce que** des aimants permanents (292) sont conçus de sorte que des aimants permanents (292) se succédant dans une direction périphérique (302) autour de l'axe de rotor (282) présentent respectivement une polarité alternée sur leurs côtés tournés vers l'axe de rotor (282), de sorte qu'au total le rotor (272) présente des pôles magnétiques alternant dans la direction périphérique au moyen des aimants permanents (292).

2. Compresseur de fluide frigorigène selon la revendication 1, **caractérisé en ce que** les aimants permanents (292) s'étendent parallèlement à l'axe de rotor (282) respectivement avec leur direction longitudinale (296) et **en ce qu'**en particulier les aimants permanents (292) s'étendent avec leurs directions transversales (298) le long de bords extérieurs d'un polygone géométrique et symétrique par rapport à l'axe de rotor (282).

3. Compresseur de fluide frigorigène selon l'une des revendications précédentes, **caractérisé en ce que** le chemin de fluide frigorigène côté aspiration traverse la section de carter de moteur (24) pour le refroidissement du moteur électrique (14).

4. Compresseur de fluide frigorigène selon l'une des revendications précédentes, **caractérisé en ce que** le compresseur de fluide frigorigène est pourvu d'une unité de commande de puissance (142) mécanique et commandée depuis l'extérieur.

5. Compresseur de fluide frigorigène selon l'une des revendications précédentes, **caractérisé en ce que** l'unité de commande de puissance (142) mécanique relie le chemin de fluide frigorigène côté admission avec le chemin de fluide frigorigène côté échappement pour une réduction de puissance dans le cas d'au moins un cylindre (82, 84) .

6. Compresseur de fluide frigorigène selon la revendication 4 ou 5, **caractérisé en ce que** l'unité de commande de puissance (142) mécanique est agencée contre la au moins une tête de cylindre (92) et **en ce qu'**en particulier l'unité de commande de puissance (142) mécanique est intégrée au moins partiellement dans la au moins une tête de cylindre (92).

7. Compresseur de fluide frigorigène selon l'une des revendications 4 à 6, **caractérisé en ce que** l'unité de commande de puissance (142) mécanique relie une chambre d'échappement (96) dans la tête de cylindre (92) avec une chambre d'admission (94) dans la tête de cylindre (92) pour la réduction de puissance au moyen d'un canal de liaison (144), **en ce qu'**en particulier le canal de liaison (144) est agencé de façon intégrée dans la tête de cylindre (92), **en ce qu'**en particulier la chambre d'échappement (96) dans la tête de cylindre (92) est agencée de façon immédiatement adjacente contre au moins une ouverture d'échappement (112, 114, 116, 118) pour le cylindre (82, 84) respectif dans la plaque porte-soupape (88) et **en ce qu'**en particulier la chambre d'admission (94) dans la tête de cylindre est agencée de façon immédiatement adjacente contre une ouverture d'admission (102, 104, 106, 108) pour le cylindre (82, 84) respectif de la plaque porte-soupape (88).

8. Compresseur de fluide frigorigène selon l'une des revendications 4 à 7, **caractérisé en ce que** l'unité de commande de puissance (142) mécanique présente un piston de fermeture (152) pour la fermeture du canal de liaison (144), **en ce qu'**en particulier le piston de fermeture (152) pour la fermeture du canal de liaison (144) peut être posé sur un siège de joint d'étanchéité (148) qui se déroule en entourant le canal de liaison (144), **en ce qu'**en particulier une zone de joint d'étanchéité (154) du piston de fermeture (152) est fabriquée dans un métal qui présente une dureté inférieure à celle d'un métal dans lequel est fabriqué le siège de joint d'étanchéité (148), et/ou **en ce qu'**en particulier le siège de joint d'étanchéité (148) est agencé dans une section de paroi (124) de la tête de cylindre (92) qui sépare la chambre d'admission (94) de la chambre d'échappement (96), et/ou **en ce qu'**en particulier le siège de joint d'étanchéité (148) est agencé dans une section de paroi (124) se déroulant par-dessus la plaque porte-soupape (88) et par-dessus la chambre d'admission (94), et/ou **en ce qu'**en particulier le siège de joint d'étanchéité (148) est agencé sur un côté de la chambre d'admission (94) opposé à la plaque porte-soupape (88), et/ou **en ce qu'**en particulier partant du siège de joint d'étanchéité (148) une course du piston de fermeture (152) se situe dans la plage allant d'un quart à la moitié d'une diamètre moyen du canal de liaison (144).

9. Compresseur de fluide frigorigène selon l'une des revendications précédentes, **caractérisé en ce que** l'unité de commande de puissance (142) mécanique respective est attribuée à une rangée de cylindres (86), **en ce qu'**en particulier dans le cas de N rangées de cylindres (86) du compresseur de fluide frigorigène une unité de commande de puissance (142) mécanique est attribuée à N-1 rangées de cylindres (86), et/ou **en ce qu'**en particulier une unité de commande de puissance (142) mécanique est attribuée à chaque rangée de cylindres (86).

10. Compresseur de fluide frigorigène selon l'une des revendications précédentes, **caractérisé en ce que** dans la section de carter de compresseur (22) un clapet de non-retour (222) est prévu dans le raccordement avec les chemins de fluide frigorigène pouvant être influencés par l'unité de commande de puissance (142) mécanique, **en ce qu'**en particulier le clapet de non-retour (222) présente une ouverture d'échappement (212) prévue dans la plaque porte-soupape (88) et un élément de soupape (224) coopérant avec la plaque porte-soupape (88), **en ce qu'**en particulier l'élément de soupape (224) est maintenu contre la plaque porte-soupape (88).

11. Compresseur de fluide frigorigène selon l'une des revendications 8 à 10, **caractérisé en ce que** le piston de fermeture (152) est sollicité par un ressort de pression (166) dans la direction de sa position coopérant avec le siège de joint d'étanchéité (148), **en ce qu'**en particulier le piston de fermeture (152) peut être actionné par une chambre de pression (162) qui peut être sollicitée en fonction d'un pilotage extérieur de l'unité de commande de puissance (142) soit par pression d'aspiration soit par haute pression, **en ce qu'**en particulier la chambre de pression (162) présente dans la position ouverte du piston de fermeture (152) un volume qui est inférieur à un tiers, mieux inférieur à un quart du volume maximal de la chambre de pression (162) dans la position fermée.

12. Compresseur de fluide frigorigène selon l'une des revendications 4 à 11, **caractérisé en ce qu'**est prévue une unité de pilotage (182), comprise dans l'unité de commande de puissance (142), avec laquelle la sollicitation sous pression du piston de fermeture (152) peut être commandée.

13. Compresseur de fluide frigorigène selon l'une des revendications 4 à 12, **caractérisé en ce qu'**est prévue une commande de puissance (138), laquelle pilote la au moins une unité de commande de puissance (142) mécanique en fonction d'un taux de refoulement de compresseur exigé.

14. Compresseur de fluide frigorigène selon l'une des revendications précédentes, **caractérisé en ce qu'**est prévue une unité de commande de démarrage (312), laquelle commande un démarrage du moteur électrique (14), **en ce qu'**en particulier l'unité de commande de démarrage (312) fait fonctionner le moteur électrique (14) pour le démarrage avec une circuiterie d'enroulements réduisant le courant de démarrage, et/ou en ce qu'en particulier l'unité de commande de démarrage (312) alimente en courant pour le démarrage du moteur électrique (14) d'abord un premier enroulement partiel (256) puis un second enroulement partiel (258) dans un stator (252) du moteur électrique (14), et/ou **en ce qu'**en particulier l'unité de commande de démarrage (312) pilote la commande de puissance (138) lors du démarrage du moteur électrique (14) de sorte que le compresseur à piston de course (12) lors du démarrage du moteur électrique (14) travaille uniquement avec un taux de refoulement de compresseur réduit, **en ce qu'**en particulier l'unité de commande de démarrage (312) pilote la commande de puissance (138) de sorte que le compresseur à piston de course (12) lors du démarrage du moteur électrique (14) travaille avec le taux de refoulement de compresseur le plus petit possible.

15. Compresseur de fluide frigorigène selon l'une des revendications précédentes, **caractérisé en ce que** le compresseur à piston de course (12) travaille avec une pression d'aspiration dans la plage de 10 bars à 50 bars et/ou **en ce qu'**en particulier le compresseur à piston de course (12) travaille avec une haute pression dans la plage de 40 bars à 160 bars.

16. Compresseur de fluide frigorigène selon l'une des revendications précédentes, **caractérisé en ce que** le compresseur à piston de course (12) travaille avec du dioxyde de carbone en tant que fluide frigorigène et en particulier est aménagé pour le fonctionnement avec du dioxyde de carbone en tant que fluide frigorigène.
